# EUROPÄISCHE PATENTSCHRIFT

(11) **EP 1 889 303 B1**
(45) Veröffentlichungstag und Bekanntmachung des Hinweises auf die Patenterteilung: **10.05.2017**
(21) Anmeldenummer: 06777261.6
(22) Anmeldetag: 02.06.2006
(51) Int. Cl.: H01L 33/00

(54) **LICHTERZEUGENDE ANORDNUNG**
LIGHT-GENERATING ARRANGEMENT
SYSTEME GENERATEUR DE LUMIERE

(30) Priorität: 07.06.2005 DE 102005026206
(43) Veröffentlichungstag der Anmeldung: 20.02.2008
(73) Patentinhaber: Continental Automotive GmbH, 30165 Hannover (DE)
(72) Erfinder: FINGER, Eckhard, 63739 Aschaffenburg (DE)
(86) Internationale Anmeldenummer: PCT/EP2006/062868
(87) Internationale Veröffentlichungsnummer: WO 2006/131501

(56) Entgegenhaltungen:
- WO-A-02/25744
- US-A- 5 266 817
- US-A- 5 349 509
- US-A1- 2001 035 713
- US-A1- 2002 080 615
- US-A1- 2004 256 628
- US-A1- 2005 093 008

## Beschreibung

Die Erfindung bezieht sich auf eine lichterzeugende Anordnung mit einem lichtemittierenden Halbleiterelement, das elektrische Zuleitungen besitzt, sowie mit einem mit einem Abstand in Abstrahlrichtung vor dem Halbleiterelement angeordneten transparenten Lichtausrichtelement, durch das das von dem Halbleiterelement emittierte Licht zu einem gerichteten Lichtstrom bündelbar ist.
Lichtemittierende Halbleiterelemente, insbesondere Hochleistungs-LED's besitzen meist eine Lambert-Abstrahlcharakteristik bzw. einen sehr großen Öffnungswinkel der Abstrahlcharakteristik. Um eine gerichtete Abstrahlung zu erhalten, werden bei den Hochleistungs-LED's vornehmlich refraktive und reflektive Sekundäroptiken als Lichtausrichtelement eingesetzt. Diese Optiken führen zu einem Bündeln des Lichtstroms und zu sehr hohen Leuchtdichten in Vorwärtsrichtung.
Durch die Struktur der Halbleiterelemente, insbesondere auch durch deren elektrische Zuleitungen und Kontaktierungen kommt es zu einer deutlichen Inhomogenität des Lichtstroms.
Bei Einsatz von mehreren LED-Chips in einem Feld spiegelt sich die Positionierung der einzelnen Chips in der Helligkeitsverteilung des Lichtstroms wieder.
Handelt es sich weiterhin um LED-Chips unterschiedlicher Farbe, so ist meist die Vermischung der einzelnen Farbkomponenten unvollständig. Daher sind deutliche Farbvariationen über die Breite des Lichtstroms zu beobachten.
Diese Beeinflussungen des Lichtstroms sind sehr störend und schränken den Einsatz derartiger lichterzeugender Anordnungen ein.

Aus der US 2002/080615 A1 ist eine lichterzeugende Anordnung der eingangs genannten Art bekannt. Ein Teil der Oberfläche des Lichtausrichtelements ist aufgerauht um einen Teil des Lichtstroms diffus streuen zu lassen.

Aus der US-A-5 349 509 ist eine lichterzeugende Anordnung der eingangs genannten Art bekannt. Um das Licht streuen zu können, ist eine transparente Kappe mit einer Linse ausgebildet, deren vordere Außenfläche und/oder deren Innenfläche erodiert sind.

Aus der US-A-5 266 817 ist eine Leuchtdiode bekannt, wobei mehrere Chips in einer Vertiefung eines Basisteils angeordnet sind. Der Boden und die umlaufende Wand der Vertiefung sind mit einem streuenden Mittel beschichtet, um eine Mischung des Lichts der Chips zu bewirken.

Aus der US 2005/093008 A1 und der US 2001/035713 A1 ist ein lichtemittierendes Element bekannt, das eine Diffusionsbeschichtung aufweist.

Aufgabe der Erfindung ist es daher, eine lichterzeugende Anordnung der eingangs genannten Art zu schaffen, die die genannten Nachteile vermeidet und deren Lichtstrom in hohem Maß homogen ist und keinen wesentlichen Verlust an Helligkeit aufweist.

Diese Aufgabe wird erfindungsgemäß dadurch gelöst, dass die Auskoppelfläche des Lichtausrichtelements eine aus einer Vielzahl Erhebungen und Vertiefungen gebildete Mikrostruktur aufweist, durch die die einzelnen Strahlwege der gerichteten Lichtstrahlen des Lichtstroms um einen Winkel < 5° ablenkbar sind.

Eine weitere Lösung dieser Aufgabe wird dadurch erreicht, dass die die von der Einkoppelfläche zur Auskoppelfläche des Lichtausrichtelements sich erstreckende Wandung des Lichtausrichtelements eine aus einer Vielzahl Erhebungen und Vertiefungen gebildete Mikrostruktur aufweist, die die Reflexion der einzelnen Strahlwege der gerichteten Lichtstrahlen des Lichtstroms an der Wandung des Lichtausrichtelements um einen Winkel < 5° ablenkbar sind.

An sich wird durch das eine Sekundäroptik bildende Lichtausrichtelement das von dem Halbleiterelement in alle Richtungen abgestrahlte Licht gerichtet und als gerichteter Lichtstrom abgestrahlt.

Durch die Mikrostruktur werden die einzelnen Strahlwege der gerichteten Lichtstrahlen des Lichtstroms derart leicht geändert, dass zwar innerhalb des Lichtstroms, der nach Abstrahlung ein Lichtkegel sein kann, das Licht neu verteilt ist.

Die Erhebungen und Vertiefungen sind vorzugsweise stochastisch verteilt angeordnet.

Ein Ausführungsbeispiel der Erfindung ist in der Zeichnung dargestellt und wird im Folgenden näher beschrieben. Die einzige Figur der Zeichnung zeigt eine schematische Querschnittsdarstellung einer lichterzeugenden Anordnung.

Die dargestellte lichterzeugende Anordnung weist als lichtemittierendes Halbleiterelement eine Hochleistungs-LED (light emitting diode) 1 auf, vor der in Abstrahlrichtung des Lichts in einem Abstand ein Lichtausrichtelement 2 angeordnet ist.

Das eine Sekundäroptik bildende Lichtausrichtelement 2 ist aus einem transparenten Kunststoff als Spritzgussteil hergestellt.

Das von der Hochleistungs-LED emittierte ungerichtete Licht wird an einer Einkoppelfläche 3 des Lichtausrichtelements 2 in dieses eingeleitet und unter anderem durch Reflektion an der von der Einkoppelfläche 3 zu einer Auskoppelfläche 4 des Lichtausrichtelements 2 sich erstreckenden Wandung 5 des Lichtausrichtelements 2 zu einem homogen und gerichtet an der Auskoppelfläche 4 austretenden Lichtstrom ausgerichtet.

Die Auskoppelfläche 4 weist eine Mikrostruktur 6 aus einer Vielzahl ungleichmäßiger Erhebungen und Vertiefungen auf, durch die die Strahlwege des ausgerichteten Lichtstroms beim Austritt aus dem Lichtausrichtelement 2 um einen Winkel < 5° abgelenkt werden.
Damit wird der gerichtete Lichtstrom weitestgehend beibehalten. Es erfolgt nur eine leichte Veränderung der Strahlwege, was zu einer Homogenisierung des Lichtstroms führt.

Anstatt der Anordnung der Mikrostruktur 6 an der Auskoppelfläche 4 könnte die Mikrostruktur auch an der Wandung 5 angeordnet sein.

Dies würde dazu führen, dass zwar eine Reflektion der Strahlwege zu deren Ausrichtung erfolgt. Zusätzlich würden durch die Mikrostruktur diese Strahlwege aber noch um einen Winkel < 5° abgelenkt, wodurch der gerichtete Lichtstrom eine Homogenisierung erhalten würde.

## Patentansprüche

1. Lichterzeugende Anordnung mit einem lichtemittierenden Halbleiterelement, das elektrische Zuleitungen besitzt, sowie mit einem mit einem Abstand in Abstrahlrichtung vor dem Halbleiterelement angeordneten transparenten Lichtausrichtelement, durch das das von dem Halbleiterelement emittierte Licht zu einem gerichteten Lichtstrom bündelbar ist, **dadurch gekennzeichnet, dass** die Auskoppelfläche des Lichtausrichtelements (2) eine aus einer Vielzahl Erhebungen und Vertiefungen gebildete Mikrostruktur (6) aufweist, durch die die einzelnen Strahlwege der gerichteten Lichtstrahlen des Lichtstroms um einen Winkel < 5° ablenkbar sind.

2. Lichterzeugende Anordnung mit einem lichtemittierenden Halbleiterelement, das elektrische Zuleitungen besitzt, sowie mit einem mit einem Abstand in Abstrahlrichtung vor dem Halbleiterelement angeordneten transparenten Lichtausrichtelement, durch das das von dem Halbleiterelement emittierte Licht zu einem gerichteten Lichtstrom bündelbar ist, **dadurch gekennzeichnet, dass** die von der Einkoppelfläche (3) zur Auskoppelfläche (4) des Lichtausrichtelements (2) sich erstreckende Wandung (5) des Lichtausrichtelements (2) eine aus einer Vielzahl Erhebungen und Vertiefungen gebildete Mikrostruktur aufweist, durch die die Reflexion der einzelnen Strahlwege der gerichteten Lichtstrahlen des Lichtstroms an der Wandung (5) des Lichtausrichtelements (2) um einen Winkel < 5° ablenkbar sind.

3. Lichterzeugende Anordnung nach einem der Ansprüche 1 und 2, **dadurch gekennzeichnet, dass** das Lichtausrichtelement eine Sammellinse ist.

4. Lichterzeugende Anordnung nach einem der Ansprüche 1 bis 3, **dadurch gekennzeichnet, dass** die Mikrostruktur (6) eine Rautiefe von < 100 µm besitzt.

5. Lichterzeugende Anordnung nach einem der vorhergehenden Ansprüche, **dadurch gekennzeichnet, dass** das Lichtausrichtelement (2) ein Kunststoffspritzgussteil ist, an dessen Auskoppelfläche (4) und/oder an dessen Wandung die Mikrostruktur angeformt ist.

6. Lichterzeugende Anordnung nach einem der Ansprüche 1, 3 und 4, **dadurch gekennzeichnet, dass** die Mikrostruktur an einer transparenten Folie ausgebildet ist, die mittels eines brechungsindexangepassten Klebers auf der Auskoppelfläche befestigt ist.

7. Lichterzeugende Anordnung nach einem der Ansprüche 1 bis 4, **dadurch gekennzeichnet, dass** die Mikrostruktur mittels eines auf die Auskoppelfläche und/oder die Wandung des Lichtausrichtelements aufgebrachten Lacks gebildet ist, dessen freie Oberfläche beim Aushärten die Mikrostruktur annimmt.

8. Lichterzeugende Anordnung nach einem der vorhergehenden Ansprüche, **dadurch gekennzeichnet, dass** die Mikrostruktur durch eine Vielzahl verteilt an der Auskoppelfläche und/oder an der Wandung des Ausrichtelements angeordneter Mikrolinsen oder mikrolinsenartigen Erhebungen gebildet ist.

9. Lichterzeugende Anordnung nach einem der vorhergehenden Ansprüche, **dadurch gekennzeichnet, dass** die Erhebungen und Vertiefungen stochastisch verteilt angeordnet sind.

## Claims

1. Light-generating arrangement comprising a light-emitting semiconductor element having electrical supply lines, and comprising a transparent light-orienting element arranged in front of the semiconductor element at a distance in the emission direction, by means of which light-orienting element the light emitted by the semiconductor element can be concentrated to form a directed luminous flux, **characterized in that** the coupling-out surface of the light-orienting element (2) has a microstructure (6) formed from a multiplicity of elevations and depressions, by means of which microstructure the individual beam paths of the directed light beams of the luminous flux can be deflected by an angle of < 5°.

2. Light-generating arrangement comprising a light-emitting semiconductor element having electrical supply lines, and comprising a transparent light-orienting element arranged in front of the semiconductor element at a distance in the emission direction, by means of which light-orienting element the light emitted by the semiconductor element can be concentrated to form a directed luminous flux, **characterized in that** the wall (5) of the light-orienting element (2) that extends from the coupling-in surface (3) to the coupling-out surface (4) of the light-orienting element (2) has a microstructure formed from a multiplicity of elevations and depressions, by means of which microstructure the reflection of the individual beam paths of the directed light beams of the luminous flux at the wall (5) of the light-orienting element (2) can be deflected by an angle of < 5°.

3. Light-generating arrangement according to either of Claims 1 and 2, **characterized in that** the light-orienting element is a converging lens.

4. Light-generating arrangement according to one of Claims 1 to 3, **characterized in that** the microstructure (6) has a peak-to-value height of < 100 µm.

5. Light-generating arrangement according to one of the preceding claims, **characterized in that** the light-orienting element (2) is a plastic injection-molded part having the microstructure integrally formed on its coupling-out surface (4) and/or on its wall.

6. Light-generating arrangement according to one of Claims 1, 3 and 4, **characterized in that** the microstructure is formed on a transparent film and is fixed on the coupling-out surface by means of a refractive-index-matched adhesive.

7. Light-generating arrangement according to one of Claims 1 to 4, **characterized in that** the microstructure is formed by means of a resist which is applied to the coupling-out surface and/or the wall of the light-orienting element and the free surface of which assumes the microstructure upon curing.

8. Light-generating arrangement according to one of the preceding claims, **characterized in that** the microstructure is formed by a multiplicity of microlenses or microlens-like elevations arranged in a distributed manner on the coupling-out surface and/or on the wall of the orienting element.

9. Light-generating arrangement according to one of the preceding claims, **characterized in that** the elevations and depressions are arranged in a stochastically distributed manner.

## Revendications

1. Système générateur de lumière comportant un élément à semi-conducteur émetteur de lumière qui comprend des câbles électriques, et comportant également un élément transparent orientant la lumière disposé à une certaine distance à l'avant de l'élément à semi-conducteur dans la direction de rayonnement, au moyen duquel la lumière émise par l'élément à semi-conducteur peut être concentrée pour former un flux lumineux orienté, **caractérisé en ce que** la surface de sortie de lumière de l'élément orientant la lumière (2) présente une microstructure (6) formée par une pluralité de parties saillantes et de parties en creux, au moyen de laquelle les chemins de faisceau individuels des faisceaux lumineux orientés du flux lumineux peuvent être déviés d'un angle < 5°.

2. Système générateur de lumière comportant un élément à semi-conducteur émetteur de lumière qui possède des câbles électriques, et comportant également un élément transparent orientant la lumière disposé à l'avant de l'élément à semi-conducteur dans la direction de rayonnement, au moyen duquel la lumière émise par l'élément à semi-conducteur peut être concentrée pour former un flux lumineux orienté, **caractérisé en ce que** la paroi (5) de l'élément orientant la lumière (2) s'étendant depuis la surface d'entrée (3) jusqu'à la surface de sortie (4) de l'élément orientant la lumière (2) comporte une microstructure formée par une pluralité de parties saillantes et de parties en creux, au moyen de laquelle la réflexion des chemins de faisceeau individuels des faisceaux lumineux orientés du flux lumineux peut être déviée sur la paroi (5) de l'élément orientant la lumière (2) d'un angle < 5°.

3. Système générateur de lumière selon l'une quelconque des revendications 1 et 2, **caractérisé en ce que** l'élément orientant la lumière est une lentille convergente.

4. Système générateur de lumière selon l'une quelconque des revendications 1 à 3, **caractérisé en ce que** la microstructure (6) a une profondeur de rugosité < 100 m.

5. Système générateur de lumière selon l'une quelconque des revendications précédentes, **caractérisé en ce que** l'élément orientant la lumière (2) est une partie moulée par injection de matière plastique sur la surface de sortie de laquelle (4) et/ou sur la paroi de laquelle est formée la microstructure.

6. Système générateur de lumière selon l'une quelconque des revendications 1, 3 et 4, **caractérisé en ce que** la microstructure est formée sur une feuille transparente qui est fixée à la surface de sortie au moyen d'un adhésif d'indice de réfraction adapté.

7. Système générateur de lumière selon l'une quelconque des revendications 1 à 4, **caractérisé en ce que** la microstructure est formée au moyen d'une peinture déposée sur la surface de sortie et/ou sur la paroi de l'élément orientant la lumière, dont la surface libre prend la forme de la microstructure lors du durcissement.

8. Système générateur de lumière selon l'une quelconque des revendications précédentes, **caractérisé en ce que** la microstructure est formée par une pluralité de microlentilles ou de parties saillantes de type microlentille disposées sur la surface de sortie et/ou sur la paroi de l'élément d'orientation.

9. Système générateur de lumière selon l'une quelconque des revendications précédentes, **caractérisé en ce que** les parties saillantes et les parties en creux sont disposées de manière à présenter une distribution stochastique.
